# EUROPÄISCHE PATENTSCHRIFT

(11) **EP 1 247 590 B1**
(45) Veröffentlichungstag und Bekanntmachung des Hinweises auf die Patenterteilung: **10.01.2007**
(21) Anmeldenummer: 02002601.9
(22) Anmeldetag: 05.02.2002
(51) Int. Cl.: B07B 1/46

(54) **Vorrichtung zum Abweisen, Stauen und/oder Führen von Siebgut auf einer Siebfläche**
Device for deflecting, damming up and/or guiding material on a screening surface
Dispositif pour dévier, retenir et/ou guider des matières sur une surface de tamisage

(30) Priorität: 02.04.2001 DE 10116424
(43) Veröffentlichungstag der Anmeldung: 09.10.2002
(73) Patentinhaber: Hein, Lehmann Trenn- und Fördertechnik GmbH, D-47805 Krefeld (DE)
(72) Erfinder: Lehmann, Wolfgang, 76456 Kuppenheim (DE)
(74) Vertreter: COHAUSZ DAWIDOWICZ HANNIG & SOZIEN

(56) Entgegenhaltungen:
- EP-A- 1 057 544
- DE-A- 2 632 511
- US-A- 4 909 929
- US-A- 5 213 217
- US-A- 5 586 661

## Beschreibung

Die vorliegende Erfindung betrifft Vorrichtungen zum Abweisen, Stauen und/oder Führen von Siebgut, die auf einem Siebbelag aus nebeneinander auf einer Unterkonstruktion befestigten Siebelementen angeordnet sind und über die Siebflächenoberseite vorstehen.

Siebbeläge einer Siebmaschine weisen stets auch ungelochte Blindflächen auf. Ist die Siebfläche aus mehreren Siebelementen zusammengesetzt, so bilden die ungelochten Ränder der Siebelemente solche Blindflächen, bei denen eine Siebung nicht stattfindet. Um das Siebgut zwangsweise auf gelochte Zonen zu führen, ist es aus der DE-A-26 32 511 und aus der US-A-4,909,929 bekannt, auf der Siebfläche Abweiser zu befestigen, die aufgeklebt, angeschraubt oder angeschweißt werden. Diese Arten der Befestigung sind aufwendig und nachträglich nur schwer korrigierbar oder auswechselbar.

Aufgabe der Erfindung ist es, Vorrichtungen der eingangs genannten Art so zu verbessern, dass sie bei einfacher Konstruktion leicht herstellbar, montierbar und auswechselbar sind.

Diese Aufgabe wird erfindungsgemäß dadurch gelöst, dass an der Unterseite der Vorrichtung ein Befestigungselement nach unten vorsteht, das zwischen zwei Siebelementen-Stirnseiten einliegt und Mittel zur Befestigung an der Unterkonstruktion aufweist und dass das Befestigungselement ein längliches Flachprofil ist, das mit senkrechten Seitenwänden zwischen den Stirnseiten zweier Siebelemente liegt und dessen Oberseite sich parallel zur Sieboberfläche erstreckt.

Aufgrund der Befestigungselemente lassen sich die Abweiser oder Stauleisten äußerst einfach zwischen den Siebelementen montieren und sind hierbei sicher gehalten. Die Befestigungselemente sind dem Siebgut nicht ausgesetzt, so dass sie nicht verschleißen.

Eine besonders einfache Befestigung ist dann gegeben, wenn das Befestigungselement einen Vorsprung aufweist, mit dem es an oder in einem Tragprofil und/oder einem Zwischenprofil der Unterkonstruktion formschlüssig befestigbar ist. Hierbei kann die Befestigung des Vorsprungs am Tragprofil und/oder am Zwischenprofil eine Rastverbindung sein.

Auch ist von besonderem Vorteil, wenn an beiden Enden des sich längs der Sieboberfläche erstreckenden Befestigungselements jeweils ein Materialabweiser und/oder eine Stauleiste befestigt ist. Damit können an einem Befestigungselement zwei Abweiser oder Stauleisten befestigt werden.

Eine sichere und einfache Befestigung des Befestigungselements an der Unterkonstruktion wird dann erreicht, wenn das Befestigungselement mit einem Ende an einem Tragprofil und/oder Zwischenprofil und mit dem anderen Ende am anderen parallel daneben liegenden Tragprofil und/oder Zwischenprofil befestigbar ist.

Eine alternative Befestigung mit all den oben genannten Vorteilen besteht, wenn an der Unterseite des profilförmigen Befestigungselements senkrechte Zapfen vorstehen, die in einem Längsschlitz oder in Öffnungen des Tragprofils formschlüssig, insbesondere rastend befestigbar sind. Alternativ könnnen hierzu aber auch an der Oberseite des profilförmigen Befestigungselements senkrechte Zapfen über die Sieboberfläche vorstehen, die in unterseitigen Öffnungen der Abweiser oder Stauleisten formschlüssig, insbesondere rastend befestigbar sind. Hierbei kann der obere Zapfen ein Gewinde bilden, das in ein Gewinde des Abweisers oder der Stauleiste eingreift.

Von Vorteil ist es, wenn das Befestigungselement aus Metall oder Kunststoff und der/die Abweiser oder die Stauleiste(n) aus Kunststoff, insbesondere Polyurethan sind. Hierbei kann das Polyurethan eine Härte von 60-80 vorzugsweise von 70 Shore D besitzen.

Ausführungsbeispiele der Erfindung sind in den Zeichnungen dargestellt und werden im folgenden näher beschrieben, es zeigen:
- Figur 1 eine Seitenansicht einer direkt an den Tragprofilen der Unterkonstruktion befestigten Vorrichtung,
- Figur 2 eine Seitenansicht einer an Kunststoff-Zwischenprofilen befestigten Vorrichtung,
- Figur 3 und 4 Seitenansichten und Draufsichten auf Vorrichtungen mit halben und vollständigen Abweisern,
- Figur 5 eine Draufsicht auf eine aus mehreren Siebelementen bestehende Siebfläche,
- Figur 6 eine isometrische Ansicht einer Stauleiste mit Befestigungselement,
- Figur 7 eine Stauleiste mit oberseitigen Zinnen und unterseitigem Befestigungselement,
- Figur 8 die Stauleiste nach Figur 6 zwischen zwei Siebelementen,
- Figur 9 ein Befestigungselement mit zwei Stauleisten, die einen Einschnürtrichter bilden,
- Figur 10 eine Draufsicht auf einen Siebbelag mit zwei Einschnürtrichtern,
- Figur 11 eine Seitenansicht eines Zwischenprofils mit Kunststoffprofilen als Befestigungselement,
- Figur 12 einen Schnitt aus Figur 11 mit Siebbelag,
- Figur 13 das Befestigungselement in Alleinstellung,
- Figur 14 und 15zwei unterschiedliche Abweiser die auf dem profilförmigen Befestigungselement aufrastbar sind,
- Figur 16 eine Draufsicht auf einen Siebbelag mit Abweisern.

Der Siebbelag einer nicht dargestellten Siebmaschine ist aus mehreren Siebelementen 3 zusammengesetzt, die an einer Unterkonstruktion befestigt sind. Die Unterkonstruktion weist waagerechte Tragprofile 1 auf, die aus einem Metallhohlprofil bestehen, mit einem oberen Längsschlitz in dem Kunststoffzwischenprofile 2 rastend eingeklemmt sind, wie in Figur 2 dargestellt oder aber das Zwischenprofil 5 fehlt, wie Figur 1 zeigt.

An der Unterseite eines Abweisers 4, oder zweier Abweiser 4, oder an der Unterseite einer Stauleiste 10 ist ein Befestigungselement 6 aus Kunststoff angeformt, oder aus Metall befestigt bzw. eingeformt. Das Befestigungselement 6 ist ein längliches Flachprofil mit senkrechten Seitenwänden und einer Oberseite 6a bzw. Stirnseite die mit der Oberfläche des Siebbelages fluchtet. Hierbei ist das Befestigungselement 6 zwischen zwei Siebelementen 3 eingesetzt, und zwar vorzugsweise zwischen den Stirnseiten zweier Siebelemente an deren Kurzseiten, wie in Figur 5 dargestellt. Hierbei weist das Befestigungselement an seinen beiden Enden jeweils ein Rastprofil 5 auf um das Befestigungselement mit seinen Abweisern oder Stauleisten an dem Zwischenprofil 2 rastend, formschlüssig befestigen zu können. Dabei bildet das Rastprofil 5 einen Vorsprung 7b der einen oberen Profilbereich des Zwischenprofils 2, der im Querschnitt pilzförmig ist, untergreift.

Stattdessen kann das Rastprofil 5 aber auch einen nach unten vorragenden Vorsprung 7a besitzen der in dem oberen Längsschlitz des Tragprofils 1 einrastet, wie in Figur 1 gezeigt. In diesem Fall wird ein Kunststoffzwischenprofil 2 nicht benötigt.

Die Abweiser 7 können wie in Figur 4 dargestellt jeweils vollständig ausgeführt sein oder aber auch nur eine Hälfte 4 eines Abweisers bilden wie in Figur 3 gezeigt. In diesem Fall bilden zwei einander anliegende halbe Abweiser 4 zweier benachbarter Vorrichtungen einen kompletten Abweiser 7.

Ein oder zwei Stauleisten 10 können an einer oder beiden Enden eines Befestigungselementes 6 auch schräg befestigt sein, so dass sie einen Einschnürtrichter 16 bilden, wie in den Figuren 9 und 10 dargestellt.

In all den bisher beschriebenen Fällen ist von Bedeutung, dass das Befestigungselement 6 zwischen den Stirnseiten zweier Siebelemente formschlüssig einliegt und damit über die Sieboberseite nicht vorsteht. Die an dem Befestigungselement 6 befestigten Abweiser 4, 7 oder Stauleisten 10 überragen dagegen die Sieboberfläche bzw. die Siebelemente 3 um sich dem Siebgut entgegenzustellen. Hierbei kann die Stauleiste 10 einzelne Zinnen 11 bilden, wie in Figur 7 dargestellt.

Indem in den Figuren 11 bis 16 dargestellten Ausführungsbeispielen wird das Befestigungselement 6 von einem Kunststoffprofil 8 gebildet, das eine größere Dicke oder Breite als das Befestigungselement 6 besitzt und damit kein Flachprofil mehr ist, sondern ein Profil erheblicher Breite, wobei dieses Profil dem Zwischenprofil 2 ähnlich ist, mit dem Unterschied, dass das Kunststoffprofil 8 mit seiner Oberseite mit der Unterseite des Siebbelages bzw. der Siebelemente fluchtet. An der Unterseite des Kunststoffprofils 8 ist ein Rastprofil 2a oder sind einzelne Rastzapfen 2a angeformt die in den Längsschlitzen 1b des Tragprofils 1 einrastend befestigt sind.

An der Oberseite des Kunststoffprofils 8 stehen in Abständen angeordnet bolzenförmige Vorsprünge 2b vor, die entweder mehrere Sägezahnförmige Rastprofile 14 oder ein einziges Rastprofil 15 besitzen, die in nach unten offenen Ausnehmungen der Abweiser 4 hineinragen, die entsprechend geformt sind. Damit können die Abweiser als auch nicht dargestellte Stauleisten 10 mit nach unten sich öffnende Ausnehmungen nach dem Montieren der Kunststoffprofile 8 auf die zapfenförmigen Vorsprünge 2b aufgesetzt als auch abgenommen und ausgewechselt werden.

## Patentansprüche

1. Vorrichtungen zum Abweisen, Stauen und/oder Führen von Siebgut, die auf einem Siebbelag aus nebeneinander auf einer Unterkonstruktion befestigten Siebelementen (3) angeordnet sind und über die Siebflächenoberseite vorstehen, **dadurch gekennzeichnet, dass** an der Unterseite der Vorrichtung ein Befestigungselement (6) nach unten vorsteht, das zwischen zwei Siebelementen-Stirnseiten einliegt und Mittel (5, 7a, 7b) zur Befestigung an der Unterkonstruktion aufweist und dass das Befestigungselement (6) ein längliches Flachprofil ist, das mit senkrechten Seitenwänden zwischen den Stirnseiten zweier Siebelemente (3) liegt und dessen Oberseite sich parallel zur Sieboberfläche erstreckt.

2. Vorrichtung nach Anspruch 1,**dadurch gekennzeichnet, dass** das Befestigungselement (6) einen Vorsprung (7a, 7b) aufweist, mit dem es an oder in einem Tragprofil (1) und/oder einem Zwischenprofil (2) der Unterkonstruktion formschlüssig befestigbar ist.

3. Vorrichtung nach Anspruch 2, **dadurch gekennzeichnet, dass** die Befestigung des Vorsprungs (7a, 7b) am Tragprofil (1) und/oder am Zwischenprofil (2) eine Rastverbindung ist.

4. Vorrichtung nach einem der vorherigen Ansprüche, **dadurch gekennzeichnet, dass** an beiden Enden des sich längs der Sieboberfläche erstreckenden Befestigungselements (6) jeweils ein Materialabweiser (4) und/oder eine Stauleiste (10) befestigt ist.

5. Vorrichtung nach einem der vorherigen Ansprüche, **dadurch gekennzeichnet, dass** das Befestigungselement (6) mit einem Ende an einem Tragprofil (1) und/oder Zwischenprofil (2) und mit dem anderen Ende am anderen parallel daneben liegenden Tragprofil (1) und/oder Zwischenprofil (2) befestigbar ist.

6. Vorrichtung nach einem der vorherigen Ansprüche, **dadurch gekenn zeichnet**, dass an der Unterseite des profilförmigen Befestigungselements (6) senkrechte Zapfen (2a) vorstehen, die in einem Längsschlitz (1 b) oder in Öffnungen des Tragprofils (1) formschlüssig, insbesondere rastend befestigbar sind.

7. Vorrichtung nach einem der vorherigen Ansprüche, **dadurch gekennzeichnet, dass** an der Oberseite des profilförmigen Befestigungselements (8) senkrechte Zapfen (2b) über die Sieboberfläche vorstehen, die in unterseitigen Öffnungen der Abweiser (4) oder Stauleisten (10) formschlüssig, insbesondere rastend befestigbar sind.

8. Vorrichtung nach Anspruch 7, **dadurch gekennzeichnet, dass** der obere Zapfen (2b) ein Gewinde bildet, das in ein Gewinde des Abweisers (4) oder der Stauleiste (10) eingreift.

9. Vorrichtung nach einem der vorherigen Ansprüche, **dadurch gekennzeichnet, dass** das Befestigungselement (8) aus Metall oder Kunststoff und der/die Abweiser (4) oder die Stauleiste(n) (10) aus Kunststoff, insbesondere Polyurethan sind.

## Claims

1. Devices for deflecting, damming-up and/or guiding material for screening, which devices are arranged on a screening covering comprising screen elements (3) fastened in position next to one another on a supporting structure and project above the upper side of the surface of the screen, **characterised in that** a fastening member (6), which fits between two side-faces of screen elements and has means (5, 7a, 7b) for fastening to the supporting structure, projects downwards at the underside of the device, and **in that** the fastening member (6) is an elongated slim, flat profile which, at vertical side-walls, fits between the side-faces of two screen elements (3) and of which the upper side extends parallel to the surface of the screen.

2. Device according to claim 1, **characterised in that** the fastening member (6) has a projection (7a, 7b) by which it can be fastened by positive interengagement to or in a carrier profile (1) and/or an intermediate profile (2) of the supporting structure

3. Device according to claim 2, **characterised in that** the fastening of the projection (7a, 7b) to the carrier profile (1) and/or the intermediate profile (2) is by a latching connection.

4. Device according to one of the foregoing claims, **characterised in that** a deflector (4) of material and/or a damming-up strip (10) is fastened to each of the two ends of the fastening element (6), which latter extends longitudinally of the surface of the screen.

5. Device according to one of the foregoing claims, **characterised in that** the fastening member (6) can be fastened to a carrier profile (1) and/or an intermediate profile (2) by one end, and to the other carrier profile (1) and/or intermediate profile (2), situated parallel thereto, by the other end.

6. Device according to one of the foregoing claims, **characterised in that** vertical spigots (2a) project at the underside of the fastening member (6) in profile form, which vertical spigots (2a) can be fastened by positive interengagement, and in particular by latching, into a longitudinal slot (1b) or into openings in the carrier profile (1).

7. Device according to one of the foregoing claims, **characterised in that** vertical spigots (2b) project above the surface of the screen at the upper side of the fastening member (8) in profile form, which vertical spigots (2b) can be fastened by positive interengagement, and in particular by latching, into openings in the undersides of the deflectors (4) or damming-up strips (10).

8. Device according to claim 7, **characterised in that** the upper spigot (2b) forms a thread which engages in a thread in the deflector (4) or damming-up strip (10).

9. Device according to one of the foregoing claims, **characterised in that** the fastening member (8) is made of metal or plastics material and the deflector(s) (4) or damming-up strip(s) (10) are made of plastics material and in particular polyurethane.

## Revendications

1. Dispositifs pour dévier, retenir et/ou guider des matières, qui sont disposés sur une toile métallique de criblage constituée d'éléments de criblage (3) juxtaposés fixés sur une substructure et dépassent du côté supérieur de la surface de tamisage, **caractérisés en ce qu'**un élément de fixation (6) dépasse vers le bas sur le côté inférieur du dispositif, lequel élément s'insère entre deux côtés frontaux d'éléments de criblage et présente des moyens (5, 7a, 7b) pour la fixation sur la substructure, et que l'élément de fixation (6) est un profilé plat allongé, qui se situe par des parois latérales perpendiculaires entre les côtés frontaux de deux éléments de criblage (3) et dont le côté supérieur s'étend parallèlement à la surface de tamisage.

2. Dispositif suivant la revendication 1, **caractérisé en ce que** l'élément de fixation (6) présente une saillie (7a, 7b), par laquelle il peut être fixé par coopération de forme sur ou dans un profilé porteur (1) et/ou un profilé intermédiaire (2) de la substructure.

3. Dispositif suivant la revendication 2, **caractérisé en ce que** la fixation de la saillie (7a, 7b) sur le profilé porteur (1) et/ou sur le profilé intermédiaire (2) est un assemblage par encliquetage.

4. Dispositif suivant l'une des revendications précédentes, **caractérisé en ce qu'**un déflecteur de matières (4) et/ou une barre de retenue (10) est fixé sur chacune des deux extrémités de l'élément de fixation (6) s'étendant le long de la surface de tamisage.

5. Dispositif suivant l'une des revendications précédentes, **caractérisé en ce que** l'élément de fixation (6) peut être fixé par une extrémité sur un profilé porteur (1) et/ou profilé intermédiaire (2) et par l'autre extrémité sur l'autre profilé porteur (1) et/ou profilé intermédiaire (2) juxtaposé parallèlement.

6. Dispositif suivant l'une des revendications précédentes, **caractérisé en ce que** des tourillons perpendiculaires (2a) dépassent du côté inférieur de l'élément de fixation (6) en forme de profilé, lesquels tourillons peuvent être fixés par coopération de forme, en particulier par enclenchement, dans une fente longitudinale (1b) ou dans des ouvertures du profilé porteur (1).

7. Dispositif suivant l'une des revendications précédentes, **caractérisé en ce que** des tourillons perpendiculaires (2b) dépassent de la surface de tamisage sur le côté supérieur de l'élément de fixation (8) en forme de profilé, lesquels tourillons peuvent être fixés par coopération de forme, en particulier par enclenchement, dans des ouvertures du côté inférieur des déflecteurs (4) ou des barres de retenue (10).

8. Dispositif suivant la revendication 7, **caractérisé en ce que** le tourillon supérieur (2b) forme un filetage, qui s'engage dans un taraudage du déflecteur (4) ou de la barre de retenue (10).

9. Dispositif suivant l'une des revendications précédentes, **caractérisé en ce que** l'élément de fixation (8) se compose de métal ou de matière plastique et le/les déflecteur(s) (4) ou la/les barre(s) de retenue (10) de matière plastique, en particulier de polyuréthanne.
